# EUROPÄISCHE PATENTSCHRIFT

(11) **EP 0 411 442 B1**
(45) Veröffentlichungstag und Bekanntmachung des Hinweises auf die Patenterteilung: **30.12.1992**
(21) Anmeldenummer: 90114179.6
(22) Anmeldetag: 24.07.1990
(51) Int. Cl.: E04F 13/08

(54) **Halterungsanordnung für vorgehängte Fassadenverkleidungsplatten aus Stein**
Device to support hanging stone plates for façade covering
Dispositif pour soutenir des plaques suspendues en pierre pour le revêtement des façades

(30) Priorität: 03.08.1989 DE 3925785
(43) Veröffentlichungstag der Anmeldung: 06.02.1991
(73) Patentinhaber: Josef Gartner & Co., D-89421 Gundelfingen (DE)
(72) Erfinder:
(74) Vertreter: Müller-Boré & Partner Patentanwälte

(56) Entgegenhaltungen:
- EP-A- 0 089 262
- AT-B- 381 747
- DE-A- 3 810 200
- FR-A- 2 553 454
- US-A- 3 561 182

## Beschreibung

Die Erfindung betrifft eine Halterungsanordnung für vorgehängte Fassadenverkleidungsplatten gemäß dem Oberbegriff des Anspruchs 1.

Aus der AT-B-381 747 ist eine Vorrichtung zur Befestigung von Fassadenplatten bekannt. Dazu wird zwischen der Bauwerkswand bzw. dem Mauerwerk und der Fassadenplatte eine Befestigungsvorrichtung angeordnet, die u.a. aus Tragprofilen besteht. Das freie Ende der zu den Fassadenplatten gerichteten Befestigungsvorrichtung ist an seiner Ober- und Unterseite mit vertikal ausgerichteten Bolzen versehen. Die Bolzen dienen zur Halterung von zwei übereinander angeordneten Fassadenplatten. Dazu sind an den entsprechenden unteren bzw. oberen Randflächen der Fassadenplatten Löcher vorgesehen, in welche die Bolzen eingreifen.

Um Verkleidungsplatten aus Stein oder einem ähnlichen Material, das wie Stein gegenüber Zwängungen bruchempfindlich reagiert, zwängungsfrei an einer Fassadenkonstruktion zu befestigen, ist es weiterhin bekannt (US-A-3561102), in den Verkleidungsplatten Nuten auszubilden, in welche insbesondere in den Eckbereichen Stege von Tragprofilen eingreifen. Diese Stege weisen entweder eine geringe Länge auf oder auf den Stegen sind punktweise Lagerprofile angeordnet, über welche sich die Verkleidungsplatten auf den Stegen abstützen, um keine Zwängung über die gesamte Länge der Verkleidungsplatte entstehen zu lassen, z.B. wenn die Stege sich aufgrund von Verformungen in der Fassadenkonstruktion bogenförmig verformen. Insbesondere bei Windbelastungen, d.h. bei Windsog oder Winddruck werden grope Kräfte auf die die Stege begrenzenden, eine relativ geringe Dicke aufweisenden Randstreifen der Verkleidungsplatte ausgeübt, so daß häufig ein Ausbrechen der Kanten der Verkleidungsplatten auftritt. Auch durch Verformungen der Unterkonstruktion, d.h. beispielsweise durch thermische Verformungen der Pfosten und Riegel der Fassadenkonstruktion können Zwängungskräfte auf die Verkleidungsplatten ausgeübt werden, was ebenfalls zu einem Ausbrechen der Randbereiche führen kann.

Es hat sich gezeigt, daß Fassadenverkleidungsplatten aus Stein bei Gewalteinwirkung, beispielsweise durch Vandalismus, Stopbeanspruchung durch Befahranlagen wie Förderkörbe zum Reinigen der Fenster usw., entweder im Bereich der Nuten, in welche die Stege der Tragprofile eingreifen, oder in Plattenmitte brechen. Dies ist häufig verbunden mit Beschädigungen von Sachen oder einer Gefährdung von Personen, wenn Stücke der Verkleidungsplatten herabfallen.

Aufgabe der Erfindung ist es, eine Halterung für vorgehängte Fassadenverkleidungsplatten aus Stein oder einem ähnlichen Material zu schaffen, bei welcher dann, wenn ein Brechen der Randbereiche aufgrund einer Fremdeinwirkung nicht zuverlässig verhindert werden kann, ein Herabfallen von Bruchstücken zuverlässig verhindert wird.

Erfindungsgemäß wird diese Aufgabe durch eine Halterungsanordnung mit den Merkmalen des Anspruchs 1 gelöst.

Vorteilhafte Weiterbildungen ergeben sich aus den Unteransprüchen 2 bis 13.

Durch Anordnen eines duktilen, d.h. elastischen Klebers in dem Raum, der von den Nuten und den Stegen der Halteprofile abgegrenzt wird, werden Bruchstücke der Fassadenverkleidungsplatten an den Tragprofilen gehalten, unabhängig davon, ob der Bruch der Verkleidungsplatte von der Mitte ausgeht oder nur im Randbereich erfolgt. Durch Verkleben in der durchlaufenden Nut wird ein Herausfallen der Bruchstücke der Fassadenverkleidungsplatten verhindert.

Die Fixierprofile, die bevorzugt aus einem elastischen Werkstoff bestehen, weisen vorzugsweise eine Länge von ca. 150 mm auf und sind in einem Abstand von ca. 100 mm von den Ecken angeordnet. Durch die Anordnung der Fixierprofile wird eine Zweipunktlagerung der Fassadenplatten erreicht, so daß keine Zwängungskräfte von der Fassadenunterkonstruktion in die Verkleidungsplatten übertragen werden können. Um punktförmige Belastungen abzubassen bzw. auszuschließen, wird der verbleibende Zwischenraum mit einem duktilen, d.h. elastischen Klebstoff ausgefüllt.

Der Klebstoff ist vorzugsweise duktil und/oder wasserfest und/oder temperaturbeständig, so daß eine Absturzsicherung über einen unbegrenzten, zumindest aber langen Zeitraum erreicht wird.

Vorzugsweise ist der Klebstoff ein Silikonklebstoff und die Fixierprofile bestehen ebenfalls vorzugsweise aus einem Silikon.

Um ein Eindringen von Nässe in die Nuten zu verhindern, sind die Nuten in den Fassadenverkleidungsplatten vorzugsweise an den Stirnseiten versiegelt.

Wenn bei einer Weiterbildung der Erfindung die Tragprofile an beiden Enden jeweils um eine vertikale Achse drehbar und zusätzlich an einem Ende in Richtung zur Drehachse am anderen Ende hin- und herverschiebbar gelagert sind, ergibt sich für jede Verkleidungsplatte eine statisch bestimmte Lagerung ohne Einwirkung von Momenten an der Unterkonstruktion. Wenn die Tragprofile mit ihren Haltestegen abweichend von der Horizontalen unter einem Winkel zu dieser, insbesondere vertikal verlaufend angeordnet sind, wird das Eigengewicht jeder Verkleidungsplatte getrennt abgestützt. Dadurch können keine Zwängungskräfte auf die Verkleidungsplatte durch Verformungen der Unterkonstruktion oder durch Windbelastung oder thermische Verformungen einwirken, da keine Momente übertragen werden können. Somit werden durch die Stege keine großen Kräfte auf die die Nuten in der Verkleidungsplatte begrenzenden Randbereiche übertragen, so daß ein Ausbrechen dieser Randbereiche zuverlässig verhindert wird.

Bei einer anderen Weiterbildung bildet der Verlängerungssteg zusammen mit einem Haltesteg eine L-Form, wenn das Tragprofil an der Oberkante der obersten oder der Unterkante der untersten Verkleidungsplatte angeordnet werden soll. Dagegen bildet der Verlängerungssteg mit zwei sich an seinem Ende entgegengesetzt erstreckenden Haltestegen eine T-form, wenn das Tragprofil zur Halterung zweier nebeneinander angeordneter Verkleidungsplatten verwendet werden soll.

Bei einer alternativen Weiterbildung ergibt sich aufgrund der U-förmigen Ausbildung des Tragprofils, welches mit seinen U-Schenkeln das zugeordnete Lagerprofil umgreift, eine hohe Verwindungssteifigkeit, so daß grope Abstände zwischen Pfosten oder Riegeln einer Fassadenkonstruktion überbrückt werden können, ohne daß eine unzulässige Verformung der Tragprofile erfolgt.

Die Ausbildung einer Lagerdrehachse als Loslager mit einer Verschieblichkeit in Richtung der Längsachse des Tragprofils zu der zugeordneten anderen Lagerdrehachse hin oder von dieser weg,
dient dazu, Verformungen in der Unterkonstruktion und/oder den Verkleidungsplatten aufnehmen zu können, ohne dabei Momente auf die Verkleidungsplatten zu übertragen. Aufgrund dieser Ausbildung ist es, wenn Haltestege nur in zwei gegenüberliegenden Aufnahmenuten jeder Verkleidungsplatte eingreifen, möglich, die Innenwände der Aufnahmenuten auf den Haltestegen durchgehend zwängungsfrei abzustützen. Um die Zwängungsfreiheit noch sicherer zu machen, sind bevorzugt Streifen oder Profile aus elastischem Material wie Gummi oder Kunststoff vorgesehen, die auf den Haltestegen angeordnet werden und auf denen sie die Seitenwände der Aufnahmenuten abstützen.

Die Erfindung wird nachstehend anhand eines Ausführungsbeispiels näher erläutert. Es zeigt:
Fig. 1 einen Schnitt durch ein Tragprofil mit zwei daran angeordneten Fassadenverkleidungsplatten aus Stein und
Fig. 2 einen Schnitt längs der Linie II-II von Fig. 1.

Fig. 1 zeigt einen Fassadenpfosten 10, an welchem über ein Lagerprofil 12 ein Tragprofil 14 befestigt ist. Wie aus Fig. 2 zu ersehen ist, sind an dem Lagerprofil 12 Tragprofile 14 und 16 befestigt, um nebeneinander angeordnete Fassadenverkleidungsplatten 18, 20 aus Stein zu tragen. Bei dem in Fig. 1 gezeigten Schnitt ist unter der Verkleidungsplatte 18 eine weitere Verkleidungsplatte 22 angeordnet. Das Tragprofil 14 ist wie das Tragprofil 16 statisch bestimmt an Lagerprofilen 12 angeordnet, d.h. ein Ende des Tragprofils 14 ist über ein Loslager 25 an dem Lagerprofil 12 befestigt, während das andere Ende des Tragprofils 14 wie das Ende des Tragprofils 16 über ein Festlager 24 an einem Lagerprofil befestigt ist. Das Festlager 24 ist derart ausgebildet, daß das Tragprofil 16 eine Drehbewegung um einen Lagerzapfen 26 vornehmen kann, während das Loslager 25 derart ausgebildet ist, daß jedes Tragprofil 14,16 an einem Bolzen 28 verschiebbar ist, damit durch Bewegungen der Fassadenkonstruktion keine Zwängungskräfte in die Tragprofile 14 bzw. 16 eingeleitet werden können. Das Tragprofil 14 weist im Bereich des Loslagers 25 ein Langloch 30 auf, in welchem der Bolzen 28 aufgenommen ist. Das Lagerprofil 12 ist über Schrauben 32 an dem Pfosten 10 angeschraubt. Das Tragprofil 14 ist im querschnitt U-förmig ausgebildet mit einer Basis 34 und zwei senkrecht dazu verlaufenden Schenkeln 36, 38. Die Schenkel 36 und 38 übergreifen das Lagerprofil 12. An der Außenseite der Basis 34 ist in Fortsetzung des Schenkels 38 eine Verlängerung 40 angeformt, an deren Ende zwei senkrecht dazu verlaufende Stege 42 bzw. 44 angeformt sind. Der Steg 42 dient der Abstützung der Verkleidungsplatte 18, während der Steg 44 die Verkleidungsplatte 22 am oberen Rand fixiert. An dem in Fig. 2 gezeigten Tragprofil 16 stützt ein Steg 46 die Verkleidungsplatte 20 ab.

In einem Abstand von etwa 100 mm von der senkrechten Randfläche 48 der Verkleidungsplatte 20 ist eine Fixierprofil 50 auf den Steg 46 aufgesteckt. Das Fixierprofil 50 weist eine Länge von etwa 150 mm auf. Ein entsprechendes Fixierprofil ist an dem anderen Eckbereich der Verkleidungsplatte 20 auf dem Steg 46 angeordnet. Die Verkleidungsplatte 18 stützt sich über ein Fixierprofil 52 auf den Steg 42 des Tragprofils 14 ab. Ein zweites Fixierprofil ist an dem gegenüberliegenden Eckbereich der Verkleidungsplatte 18 auf dem Steg 42 angeordnet. Die Verkleidungsplatten 18, 20 und 22 weisen an den Randflächen Nuten 54, 56 bzw. 58 auf, in welche die Stege 42, 46 bzw. 44 der Tragprofile 14 und 16 eingreifen. Der von den Wänden der Nuten 54, 56 bzw. 58 und den Stegen 42, 46 bzw. 44 abgegrenzte Raum ist mit einem Silikonkleber 60, 62 bzw. 64 ausgefüllt. Über den Silikonkleber erfolgt eine Verklebung der Verkleidungsplatten mit den Tragprofilen. Sollte durch äußere Krafteinwirkung eine Verkleidungsplatte brechen, so werden über die Verklebung die Bruchstücke an den Tragprofilen gehalten, so daß sie nicht herabfallen und Sachen beschädigen oder Personen verletzen können.

Um ein Eindringen von Feuchtigkeit in die Nuten zu verhindern, weisen diese an den freien Stirnseiten eine Wetterversiegelung 66, 68 auf. Diese Versiegelung kann vorzugsweise aus einem Silikonmaterial bestehen.

## Patentansprüche

1. Halterungsanordnung für vorgehängte Fassadenverkleidungsplatten (18, 20, 22) aus Stein oder einem ähnlichen Material mit Tragprofilen (14, 16), die mit Haltestegen (42, 44, 46) in Aufnahmenuten (54, 56, 58) in zwei gegenüberliegenden Randflächen der Verkleidungsplatten in diesen durchlaufend eingreifen, dadurch gekennzeichnet, daß auf den Haltestegen (42, 44, 46) in den Eckbereichen der Verkleidungsplatten Fixierprofile (50, 52) aufgesteckt sind und die verbleibenden Zwischenräume zwischen den Haltestegen und den Wänden der Aufnahmenuten durchlaufend mit einem Klebstoff (60, 62, 64) ausgefüllt sind.

2. Halterungsanordnung nach Anspruch 1, dadurch gekennzeichnet, daß die Fixierprofile (50, 52) eine Länge von ca. 150 mm aufweisen und im Abstand von ca. 100 mm von den Ecken der Verkleidungsplatten angeordnet sind.

3. Halterungsanordnung nach Anspruch 1 oder 2, dadurch gekennzeichnet, daß der Klebstoff (60, 62, 64) duktil, wasserfest und temperaturbeständig ist.

4. Halterungsanordnung nach einem der vorhergehenden Ansprüche, dadurch gekennzeichnet, daß die Fixierprofile elastisch ausgebildet sind.

5. Halterungsanordnung nach einem der vorhergehenden Ansprüche, dadurch gekennzeichnet, daß der Klebstoff ein Silikonkleber ist

6. Halterungsanordnung nach einem der vorhergehenden Ansprüche, dadurch gekennzeichnet, daß die Fixierprofile aus Silikon bestehen.

7. Halterungsanordnung nach einem der Ansprüche 1 bis 6, dadurch gekennzeichnet, daß die Nuten (54, 56) in den Verkleidungsplatten (18, 20) an den Stirnseiten mit einer Versiegelung (66, 68) versehen sind.

8. Halterungsanordnung nach einem der Ansprüche 1 bis 7, dadurch gekennzeichnet, daß jedes Tragprofil (14, 16) in seinen Endbereichen jeweils mit einer Lagerdrehachse (24, 25) eines Lagerprofils (12), die senkrecht zu den Längsachsen der Haltestege (42, 44, 46) der Tragprofile (14, 16) und parallel zu deren gemeinsamen Ebene angeordnet ist, verbunden ist, von denen die Lagerdrehachse (25) zusätlich als Loslager in Richtung der Längsachse des Tragprofils (14, 16) längsverschieblich ist.

9. Halterungsanordnung nach einem der vorhergehenden Ansprüche, dadurch gekennzeichnet, daß jedes Tragprofil (14, 16) im Querschnitt U-förmig mit einer Basis (34) und zwei dazu senkreckten Schenkeln (36, 38) ausgebildet ist, ein Schenkel (38) einen sich über die Basis (34) hinaus erstreckenden Verlängerungssteg (40) aufweist und sich mindestens ein Haltesteg (42, 44) am Ende des Verlängerungssteges (40) senkrecht zu diesem erstreckt.

10. Halterungsanordnung nach Anspruch 9, dadurch gekennzeichnet, daß die U-Schenkel (36, 38) der Tragprofile (14, 16) die Lagerprofile (12) umgreifen.

11. Halterungsanordnung nach einem der Ansprüche 8 bis 10, dadurch gekennzeichnet, daß die als Loslager ausgebildet Lagerdrehachse (25) eine Langlochanordnung (30) aufweist, die im zugeordneten Lagerprofil (12) und/oder Endbereich der Schenkel ausgebildet ist.

12. Halterungsanordnung nach einem der vorhergehenden Ansprüche, dadurch gekennzeichnet, daß die Lagerprofile (12) mit den Pfosten oder Riegeln verschraubt sind.

13. Halterungsanordnung nach einem der vorhergehenden Ansprüche, dadurch gekennzeichnet, daß die Tragprofile (14, 16) aus Metall wie Aluminium oder Edelstahl bestehen.

14. Halterungsanordnung nach einem der vorhergehenden Ansprüche, dadurch gekennzeichnet, daß die Tragprofile sich horizontal erstreckend an einer Gebäudeaußenwandkonstruktion oder Pfosten oder Riegeln einer Fassadenkonstruktion angebracht werden.

15. Halterungsanordnung nach einem der vorhergehenden Ansprüche, dadurch gekennzeichnet, daß das Eigengewicht der Verkleidungsplatten unabhängig von den Haltestegen der Tragprofile abgestützt wird.

## Claims

1. Mounting arrangement for curtain-type facade facing tiles (18, 20, 22) of stone or a similar material, compris-carrier sections (14, 16) engaging in full-length engagement in the facing tiles by means of holding arms (42, 44, 46) in mounting grooves (54, 56, 58) in two opposite edge faces of the facing tiles, characterised in that fastening sections (50, 52) are pushed onto the holding arms (42, 44, 46) in the corner regions of the facing tiles and the gaps remaining between the holding arms and the walls of the mounting grooves are filled throughout with an adhesive (60, 62, 64).

2. Mounting arrangement according to Claim 1, characterised in that the fastening sections (50, 52) have a length of about 150 mm and are disposed at a distance of about 100 mm from the corners of the facing tiles.

3. Mounting arrangement according to Claim 1 or 2, characterised in that the adhesive (60, 62, 64) is ductile, waterproof and temperature-resistant.

4. Mounting arrangement according to one of the preceding claims, characterised in that the fastening sections are elastic.

5. Mounting arrangement according to one of the preceding claims, characterised in that the adhesive is a silicone adhesive.

6. Mounting arrangement according to one of the preceding claims, characterised in that the fastening sections are composed of silicone.

7. Mounting arrangement according to one of Claims 1 to 6, characterised in that the grooves (54, 56) in the facing tiles (18, 20) are provided at the end faces with sealing (66, 68).

8. Mounting arrangement according to one of Claims 1 to 7, characterised in that each carrier section (14, 16) is connected in each of its end regions to a bearing pivot pin (24, 25) of a bearing section (12) which is arranged at right angles to the longitudinal axes of the holding arms (42, 44, 46) of the carrier sections (14, 16) and paralled to their common plane, one of said bearing pivot pins (25) being in addition longitudinally displaceable, as a movable bearing, in the direction of the longitudinal axis of the carrier section (14, 16).

9. Mounting arrangement according to one of the preceding claims, characterised in that each carrier section (14, 16) has a U-shaped cross-section comprising a base (34) and two legs (36, 38) at right angles thereto, in that one leg (38) is provided with an extension arm (40) extending beyond the base (34), and in that at least one holding arm (42, 44) extends at right angles to said extension arm (40) at the end of the latter.

10. Mounting arrangement according to Claim 9, characterised in that the legs (36, 38) of the U of the carrier sections (14, 16) engage around the bearing sections (12).

11. Mounting arrangement according to one of Claims 8 to 10, characterised in that the bearing pivot pin (25) in the form of a movable bearing has a slot arrangement (30) which is formed in the associated bearing section (12) and/or end region of the legs.

12. Mounting arrangement according to one of the preceding claims, characterised in that the bearing sections (12) are screwed to the posts or crossbeams.

13. Mounting arrangement according to one of the preceding claims, characterised in that the carrier sections (14, 16) are made of metal, such as aluminium or special steel.

14. Mounting arrangement according to one of the preceding claims, characterised in that the carrier sections extend horizontally and are attached to an outer wall construction of a building or to posts or crossbeams of a facade construction.

15. Mounting arrangement according to one of the preceding claims, characterised in that the dead weight of the facing tiles is supported independently of the holding arms of the carrier sections.

## Revendications

1. Dispositif de soutien pour des plaques (18, 20, 22) suspendues de revêtement de façade, en pierre ou en matériau analogue, comportant des profilés (14, 16), qui, par des traverses de retenue (42, 44, 46) viennent en prise dans des rainures de logement (54, 56, 58) traversant deux surfaces opposées du bord des plaques de revêtement, caractérisé en ce que, dans les zones d'angle des plaques de revêtement, des profilés de fixation (50, 52) sont placés sur les traverses de retenue (42, 44, 46) et en ce que les intervalles demeurant entre les traverses de retenue et les parois des rainures de logement sont remplis en continu de colle (60, 62, 64).

2. Dispositif de soutien selon la revendication 1, caractérisé en ce que les profils de fixation (50, 52) ont une longueur d'environ 150 mm et sont placés à environ 100 mm des angles des plaques de revêtement.

3. Dispositif de soutien selon la revendication 1 ou 2, caractérisé en ce que la colle (60, 62, 64) est ductile, hydrofuge et stable à la température.

4. Dispositif de soutien selon l'une des revendications précédentes, caractérisé en ce que les profilés de fixation sont élastiques.

5. Dispositif de soutien selon l'une des revendications précédentes, caractérisé en ce que la colle est une colle au silicone.

6. Dispositif de soutien selon l'une des revendications précédentes, caractérisé en ce que les profilés de fixation sont en silicone.

7. Dispositif de soutien selon l'une des revendications 1 à 6, caractérisé en ce que les rainures (54, 56) dans les plaques de revêtement (18, 20) sont pourvues à leurs faces frontales d'un scellement (66, 68).

8. Dispositif de soutien selon l'une des revendications 1 à 7, caractérisé en ce que chaque profilé porteur (14, 16) est, dans ses zones angulaires, respectivement relié à un pivot de palier (24, 25) d'un profilé d'appui (12), lequel pivot de palier est perpendiculaire à l'axe longitudinal des traverses de retenue (42, 44, 46) des profilés porteurs (14, 16) et parallèle au plan commun de ceux-ci, l'un (25) des pivots de palier étant complémentairement, en tant que pivot libre, translatable longitudinalement dans la direction de l'axe longitudinal du profilé porteur (14, 16).

9. Dispositif selon l'une des revendications précédentes, caractérisé en ce que chaque profilé porteur (14, 16) a une section transversale en U comportant une base (34) et deux branches (36, 38) perpendiculaires à celles-ci, une branche (38) présentant une traverse de prolongement (40) s'étendant au dela de la base (34) et une traverse de retenue (42, 44) s'étendant à l'extrémité de la traverse de prolongement (40) perpendiculairement à cette dernière.

10. Dispositif de soutien selon la revendication 9, caractérisé en ce que les branches du U (36, 38) des profilés porteurs (14, 16) recouvrent les profilés d'appui (12).

11. Dispositif selon l'une des revendications 8 à 10, caractérisé en ce que le pivot de palier (25), configuré en pivot libre, présente un agencement de trou longitudinal (30), qui est réalisé dans le profil d'appui associé (12) et/ou dans la zone d'extrémité des branches.

12. Dispositif de soutien selon l'une des revendications précédentes, caractérisé en ce que les profilés d'appui (12) sont vissés à des montants ou à des traverses.

13. Dispositif de soutien selon l'une des revendications précédentes, caractérisé en ce que les profilés porteurs (14, 16) sont métalliques en aluminium ou en acier spécial.

14. Dispositif de soutien selon l'une des revendications précédentes, caractérisé en ce que les profilés porteurs, s'étendant horizontalement, sont placés contre un mur extérieur de bâtiment ou contre des montants ou des traverses d'une façade.

15. Dispositif de soutien selon l'une des revendications précédentes, caractérisé en ce que le poids propre des plaques de revêtement est supporté indépendamment des traverses de retenue des profilés porteurs.
